# EUROPÄISCHE PATENTSCHRIFT

(11) **EP 0 898 009 B1**
(45) Veröffentlichungstag und Bekanntmachung des Hinweises auf die Patenterteilung: **15.05.2002**
(21) Anmeldenummer: 98114948.7
(22) Anmeldetag: 07.08.1998
(51) Int. Cl.: D06F 58/28

(54) **Verfahren zur Bestimmung der Beladungsmenge eines Wäschetrockners**
Method for determining the loading of a laundry drier
Procédé pour déterminer le chargement d'un sèche -linge

(30) Priorität: 21.08.1997 DE 19736419
(43) Veröffentlichungstag der Anmeldung: 24.02.1999
(73) Patentinhaber: BSH Bosch und Siemens Hausgeräte GmbH, 81669 München (DE)
(72) Erfinder: Krausch, Uwe-Jens, Dipl.-Ing., 10115 Berlin (DE); Nehring, Ulrich, Dipl.-Ing., 10719 Berlin (DE); Pech, Dietmar, Dipl.-Ing., 12105 Berlin (DE)

(56) Entgegenhaltungen:
- EP-A- 0 226 209
- DE-A- 2 945 696
- DE-A- 4 403 625

## Beschreibung

Die vorliegende Erfindung betrifft ein Verfahren zur Bestimmung der Beladungsmenge eines Wäschetrockners nach dem Oberbegriff des Anspruchs 1.

Beim Trocknungsvorgang spielt neben der Feuchte und der Art der Wäsche, die üblicherweise in einer Trommel getrocknet wird, unter anderem auch die Beladungsmenge des Wäschetrockners eine große Rolle. Daher ist es aus verschiedenen Gründen, etwa zur genauen Restzeitvorhersage, zur optimalen Steuerung des Trocknungsprozesses oder zur bedarfsangepaßten Heizleistungsabgabe, von Vorteil, die Beladungsmenge des Wäschetrockners zu bestimmen.

Aus dem Stand der Technik sind Verfahren zur Bestimmung der Beladungsmenge von Wäschtrocknern bekannt, die auf der Auswertung von Temperatur- bzw. Temperaturgradientenmessungen, auf der Stromaufnahme des Motors zum Bewegen der Wäschetrommel oder auf einer Messung der elektrischen Kapazität der Trommel beruhen.

Ferner ist aus der DE 29 45 696 A1 ein Verfahren zur Bestimmung der Beladungsmenge von Wäschetrocknern bekannt, bei dem der elektrische Leitwert der Wäsche herangezogen wird. Gemäß dieser Druckschrift sind in der Trommel zwei Elektroden angebracht, die bei einer Drehung der Trommel die Wäsche zeitweise berühren und mittels derer der elektrische Wäscheleitwert bestimmt wird. Dieses Leitwertsignal, das mit der Bewegung der Wäsche in der Trommel variiert und Impulse aufweist, ist an eine Schwellenwertschaltung angeschlossen, die das Anliegen eines Wäschestückes selbst in trockenem Zustand an den Elektroden anzeigt, indem es ein Treffersignal konstanter Höhe abgibt, das anschließend integriert wird. Je häufiger und je länger ein Wäschestück an den Elektroden anliegt, desto häufiger und länger sind die Treffersignale und desto höher ist der Wert der Integration dieser Treffersignale. Somit stellt die Integration dieser Treffersignale ein Maß für die Beladungsmenge des Wäschetrockners dar, das zur Steuerung des Trocknungsprozesses verwendet werden kann.

DE 4 403 625 A1 offenbart ein Verfahren, bei dem die Dauer des von der Widerstands-Meßeinrichtung abgegebenen Signals zur Ermittlung der Beladungsmenge herangezogen wird.

Bei Anwendung dieses Verfahrens zur Bestimmung der Beladungsmenge von Wäschetrocknern ergeben sich im wesentlichen folgende Nachteile.

Die Schwellenwertbildung mit anschließender Integration der Treffersignale erfordert einen hohen Bauteile- und Schaltungsaufwand, der unwirtschaftlich ist und die Ausfallgefahr erhöht. Ferner funktioniert dieses Verfahren nur, wenn der Leitwert auf einen sehr geringen Wert fällt, der noch unter dem liegt, der dem Leitwert trockener Wäsche entspricht, so daß bereits geringe Störungen bei der Leitwertmessung zu einer fehlerhaften Bestimmung der Beladungsmenge führen. Da zur Funktion dieses Verfahrens der bestimmte Leitwert zumindest zeitweise sehr geringe Werte annehmen muß, ist bei einer höheren Beladung, bei der immer ein Wäschestück an den Elektroden anliegt, keine genaue Bestimmung der Beladungsmenge mehr möglich.

Der vorliegenden Erfindung liegt deshalb die Aufgabe zugrunde, ein Verfahren zur Bestimmung der Beladungsmenge von Wäschetrocknern der eingangs genannten Art derart zu verbessern, daß es mit geringem Bauteile- und Schaltungsaufwand durchzuführen ist, eine hohe Störunempfindlichkeit aufweist und auch bei höherer Beladung eine sichere Bestimmung der Beladungsmenge ermöglicht.

Diese Aufgabe wird durch die Merkmale des Anspruchs 1 gelöst.

Erfindungsgemäß wird zu diesem Zweck die Schwankungsbreite des elektrischen Leftwertes bestimmt und als Maß für die Beladungsmenge verwendet. Bei geringer Beladungsmenge des Wäschetrockners ist die Wahrscheinlichkeit groß, daß an der Elektrode kein Wäschestück anliegt, so daß sich eine große Schwankungsbreite des Leitwertes einstellt. Je größer die Beladungsmenge wird, desto geringer wird die Wahrscheinlichkeit, daß an der Elektrode kein Wäschestück anliegt und desto geringer wird die Schwankungsbreite des Leitwertes.

Dieses Verfahren ermöglicht die Bestimmung der Beladungsmenge mit geringem oder ganz ohne zusätzlichen Bauteile- und Schaltungsaufwand, da es auf einer Leitwertmessung beruht, die in den meisten Wäschetrocknern zur Bestimmung der Wäschefeuchte ohnehin implementiert ist. Ferner ermöglicht dieses Verfahren auch bei höherer Beladung eine genaue Bestimmung der Beladungsmenge, da jede Veränderung des bestimmten Leitwertes erfaßt wird, ohne daß eine bestimmte Schwelle unterschritten werden muß. Dadurch ergibt sich auch eine höhere Unempfindlichkeit gegenüber Störungen.

Vorteilhafterweise wird als Schwankungsbreite die Differenz zwischen dem Maximalund dem Minimalwert des Leitwertes innerhalb eines bestimmten Zeitintervalls bestimmt. Durch die Beschränkung der Bestimmung der Schwankungsbreite auf ein Zeitintervall läßt sich durch die Variierung des Zeitintervalls die Frequenz der ermittelten Schwankungsbreitenwerte beeinflussen und durch Erhöhung der Dauer des Zeitintervalls der Einfluß kurzzeitiger Störungen verringern.

Ferner wird vorteilhafterweise der Leitwert in periodischen Abständen gemessen und die Schwankungsbreite der einzelnen Leitwertmessungen bestimmt. Durch die Gewinnung diskreter Leitwerte kann die Bestimmung und Auswertung der Schwankungsbreite problemlos mit digitalen Komponenten erfolgen. Ferner läßt sich durch Wahl der Meßperiode die Frequenz der ermittelten Leitwerte und damit der zur Auswertung nötige Rechenaufwand je nach den Erfordernissen und Möglichkeiten frei bestimmen.

Vorteilhafterweise werden die Maximal- und Minimalwerte des Leitwertes gemittelt und die Schwankungsbreite jeweils der Mittelwerte bestimmt. Durch diese Mittelwertbildung wird der Einfluß kurzzeitiger Störungen verringert und die Meßsicherheit der Bestimmung der Beladungsmenge erhöht. Zusätzlich ist es auch möglich, nicht plausibel erscheinende Werte, wie Ausreißer, zu unterdrücken und bei der Mittelung nicht zu berücksichtigen.

Von Vorteil ist es auch, die Schwankungsbreite mehrmals zu bestimmen, die erhaltenen Schwankungsbreiten zu mitteln und den Schwankungsbreitenmittelwert als Maß für die Beladung zu verwenden. Dadurch kann der Einfluß kurzfristiger Störungen verringert und die Meßsicherheit erhöht werden. Zusätzlich ist es auch hier möglich, nicht plausibel erscheinende Werte, wie Ausreißer, zu erkennen und bei der Mittelung nicht zu berücksichtigen.

Ferner ist es von Vorteil, die Bestimmung der Schwankungsbreite des Leitwertes im wesentlichen ab Beginn des Trocknungsvorganges und vorzugsweise nur über eine relativ kurze Zeitdauer durchzuführen, da zu diesem Zeitpunkt unterschiedlich schnell trocknende Wäschestücke noch eine annähernd gleiche Feuchte aufweisen und somit Leitwertunterschiede aufgrund verschiedener Feuchtegrade keinen störenden Einfluß auf die Bestimmung der Beladungsmenge haben.

Besonders vorteilhafterweise wird zur Bestimmung der Schwankungsbreite des Leitwertes ein Mikrocontroller mit zugeordnetem Analog/Digital-Wandler verwendet. Dies ist insbesondere dann von Vorteil, wenn zur Steuerung des Wäschetrockners ohnehin ein Mikrocontroller mit zugeordnetem Analog/Digital-Wandler verwendet wird, da in so einem Fall überhaupt kein zusätzlicher Bauteile- und Schaltungsaufwand erforderlich wird. Unabhängig davon läßt sich dadurch in jedem Fall eine sehr hohe Genauigkeit bei der Bestimmung der Beladungsmenge erreichen, und dies bei relativ geringem Bauteile- und Schaltungsaufwand.

Weitere Einzelheiten, Merkmale und Vorteile der vorliegenden Erfindung ergeben sich aus der nachfolgenden Beschreibung einer Ausführungsform unter Bezugnahme auf die Zeichnung. Darin ist ein schematischer Schaltungsaufbau zum Durchführen einer Ausführungsform des erfindungsgemäßen Verfahrens dargestellt.

Wie aus der einzigen Figur ersichtlich, weist die Trommel 1 eine Elektrode 12 auf, wobei als zweite Elektrode die Trommel 1 selbst dient. Zur Gewinnung des Wäscheleitwertes ist die Trommel 1 mit der Masse 4 des Wäschetrockners verbunden und die Elektrode 12 über einen Vorwiderstand 13 an eine Konstantspannung 5 angeschlossen. Die Wäsche in der Trommel 1 weist einen Wäschewiderstand 14 auf, der einerseits über die Trommel 1 mit der Masse 4 des Wäschetrockners und andererseits über die Elektrode 12 mit dem Widerstand 13 verbunden ist und daher mit diesem einen Spannungsteiler bildet. An dem Verbindungspunkt zwischen dem Wäschewiderstand 14 und dem Widerstand 13 wird ein Meßsignal 15 gewonnen, das als Maß für den Wäscheleitwert dient. Dieses Leitwertmeßsignal ist mit dem Eingang eines Anti-Aliasing-Tiefpaßfilters 2 verbunden, dessen Ausgang mit einem Analogeingang eines Mikrocontrollers 3 verbunden ist.

Die Bestimmung der Beladungsmenge des Wäschetrockners geschieht bei Bewegung der Wäsche in der Trommel 1 durch deren Drehung. Dabei gerät die Wäsche zumindest zeitweise in Berührung mit der Elektrode 12, was ein zeitlich veränderliches Leitwertmeßsignal 15 zur Folge hat. Bei jeder Berührung der Elektrode 12 durch ein Wäschestück oder bei jeder Veränderung des zwischen der Elektrode 12 und der Trommel 1 gemessenen Wäschewiderstandes 14 wird das Leitwertmeßsignal 15 einen Sprung bzw. einen Impuls aufweisen. In den Fällen, in denen kein Wäschestück die Elektrode 12 berührt, oder ein Wäschestück die Elektrode nur sehr wenig berührt, und daher ein geringerer Leitwert bestimmt wird, weist das Leitwertmeßsignal einen Minimalwert auf. Bei sehr guter elektrischer Verbindung zwischen der Elektrode 12 und der Wäsche wird dagegen das Signal 15 einen Maximalwert aufweisen. Dieses Leitwertsignal wird mittels eines Mikrocontrollers 3 gemessen, wobei zur Verhinderung von Fehlmessungen ein Anti-Aliasing-Filter 2 zwischengeschaltet ist. Der Mikrocontroller 3 mißt nun in periodischen Abständen den Leitwert und bestimmt durch Differenzbildung zwischen einem Maximal- und einem Minimalwert des Leitwertes innerhalb eines bestimmten Zeitintervalls die Schwankungsbreite.

Durch Berücksichtigung der Tatsache, daß sich bei geringer Beladungsmenge eine höhere Schwankungsbreite einstellt, kann der Mikrocontroller aus der Schwankungsbreite des elektrischen Leitwertes die Beladungsmenge des Wäschetrockners bestimmen.

Somit wird durch die erfindungsgemäße Lösung ein Verfahren zur Bestimmung der Beladungsmenge eines Wäschetrockners geschaffen, mit dem unter Vermeidung eines hohen Bauteile- und Schaltungsaufwandes auch bei höherer Beladung eine genaue Bestimmung der Beladungsmenge möglich ist und eine hohe Unempfindlichkeit gegenüber Störungen erreicht werden kann. Besonders vorteilhaft läßt sich dieses Verfahren in Wäschetrocknern einsetzen, in denen ohnehin ein Mikrocontroller eingesetzt und eine Leitwertmessung der Wäsche durchgeführt wird.

## Patentansprüche

1. Verfahren zur Bestimmung der Beladungsmenge eines Wäschetrockners, bei dem die Wäsche in einer Trommel (1) bewegt wird, und der elektrische Leitwert der Wäsche mittels Elektroden (12, 1) bestimmt wird, die die Wäsche zumindest zeitweise berühren, **dadurch gekennzeichnet, daß** die Schwankungsbreite des elektrischen Leitwertes bestimmt wird und als Maß für die Beladungsmenge dient.

2. Verfahren nach Anspruch 1, **dadurch gekennzeichnet, daß** als Schwankungsbreite die Differenz zwischen dem Maximal- und dem Minimalwert des Leitwertes innerhalb eines bestimmten Zeitintervalls bestimmt wird.

3. Verfahren nach Anspruch 1 oder 2, **dadurch gekennzeichnet, daß** der Leitwert in periodischen Abständen gemessen wird und die Schwankungsbreite der einzelnen Leitwertmessungen bestimmt wird.

4. Verfahren nach einem der Ansprüche 1 bis 3, **dadurch gekennzeichnet, daß** die Maximalund die Minimalwerte des Leitwertes gemittelt werden und die Schwankungsbreite jeweils der Mittelwerte bestimmt wird.

5. Verfahren nach einem der Ansprüche 1 bis 4, **dadurch gekennzeichnet, daß** die Schwankungsbreite des elektrischen Leitwertes mehrmals bestimmt wird, die erhaltenen Schwankungsbreiten gemittelt werden und der Schwankungsbreitenmittelwert als Maß für die Beladung dient.

6. Verfahren nach einem der Ansprüche 1 bis 5, **dadurch gekennzeichnet, daß** die Bestimmung der Schwankungsbreite des Leitwertes im wesentlichen ab Beginn des Trocknungsvorganges durchgeführt wird und vorzugsweise nur über eine relativ kurze Zeitdauer erfolgt.

7. Verfahren nach einem der Ansprüche 1 bis 6, **dadurch gekennzeichnet, daß** zur Bestimmung der Schwankungsbreite des Leitwertes ein Mikrocontroller (3) mit zugeordnetem Analog/Digital-Wandler verwendet wird.

## Claims

1. Method of determining the load quantity of a laundry drier in which the laundry is moved in a drum (1) and the electrical conductance of the laundry is determined by means of electrodes (12, 1), which at least partly contact the laundry, **characterised in that** the fluctuation range of the electrical conductivity is determined and serves as a measure for the load quantity.

2. Method according to claim 1, **characterised in that** the difference between the maximum and minimum value of the conductance within a specific time interval is determined as fluctuation range.

3. Method according to claim 1 or 2, **characterised in that** the conductance is measured at periodic intervals and the fluctuation range of the individual conductance measurements is determined.

4. Method according to one of claims 1 to 3, **characterised in that** the maximum and minimum values of the conductance are averaged and the fluctuation range each time of the mean values is ascertained.

5. Method according to one of claims 1 to 4, **characterised in that** the fluctuation range of the electrical conductance is determined several times, the obtained fluctuation range are averaged and the fluctuation range mean value serves as a measure of the load.

6. Method according to one of claims 1 to 5, **characterised in that** the determination of the fluctuation range of the conductance is carried out substantially from the start of the drying process and preferably takes place only over a relatively short time period.

7. Method according to one of claims 1 to 6, **characterised in that** a microcontroller (3) with associated analog-to-digital converter is used for determining the fluctuation range of the conductance.

## Revendications

1. Procédé pour déterminer le chargement d'un sèche-linge, dans lequel le linge est brassé dans un tambour (1) et la conductance électrique du linge est déterminée à l'aide d'électrodes (12, 1) qui entrent en contact au moins temporaire avec le linge, **caractérisé en ce que** l'amplitude de variation de la conductance est déterminée et utilisée comme dimension pour le chargement.

2. Procédé selon la revendication 1, **caractérisé en ce que** l'amplitude de variation déterminée est la différence entre la valeur maximale et la valeur minimale de conductance, relevées sur une période donnée.

3. Procédé selon l'une quelconque des revendications 1 ou 2, **caractérisé en ce que** la conductance est mesurée à intervalles périodiques et l'amplitude de variation de chaque mesure de conductance est définie.

4. Procédé selon l'une quelconque des revendications 1 à 3, **caractérisé en ce que** la valeur moyenne des valeurs minimales et des valeurs maximales de conductance est calculée et l'amplitude de variation est définie pour chaque moyenne.

5. Procédé selon l'une quelconque des revendications 1 à 4, **caractérisé en ce que** l'amplitude de variation de la conductance électrique est déterminée à plusieurs reprises, la moyenne des amplitudes de variation obtenues est calculée et la valeur moyenne des amplitudes de variations sert de dimensions pour le chargement.

6. Procédé selon l'une quelconque des revendications 1 à 5, **caractérisé en ce que** l'amplitude de variation de la conductance est essentiellement déterminée au début du cycle de séchage et sur une période relativement courte.

7. Procédé selon l'une quelconque des revendications 1 à 6, **caractérisé en ce qu'**un micro-contrôleur (3) affecté à un convertisseur analogique/numérique est utilisé pour déterminer l'amplitude de variation de la conductance.
